# EUROPÄISCHE PATENTANMELDUNG

(11) **EP 0 172 539 A1**
(43) Veröffentlichungstag der Anmeldung: **26.02.1986**
(21) Anmeldenummer: 85110286.3
(22) Anmeldetag: 17.08.1985
(51) Int. Cl.: A47F 10/02, G07F 7/06

(54) **Verfahren und Vorrichtung zur Entgegennahme von Mehrwegflaschen und anderen ähnlichen Behältnissen und/oder deren Transportkästen in Ladengeschäften**

(30) Priorität: 20.08.1984 FI 843277
(71) Anmelder: Pellometalli Oy, SF-95 700 Pello (FI)
(72) Erfinder: Lantto, Paavo M. Sc., Ing., SF-02210 Espoo (FI)
(74) Vertreter: Liebelt, Rolf, Dipl.-Ing.

(57) **Zusammenfassung**

Bei einem Verfahren und einer Vorrichtung zur Entgegennahme von Mehrwegflaschen (7) oder anderen ähnlichen rückgabepflichtigen Behältnissen und/oder deren Transportkästen (6) in Ladengeschäften sind leere Transportkästen oder ist Platz für die zurückzugebenden Flaschen oder Transportkästen in einem Gestell (5) vorgesehen, das auf einer Tragplatte (4) angeordnet ist, die auf einer Wiegevorrichtung (2) ruht. Die Wiegevorrichtung und eine damit verbundene Datenverarbeitungsanlage (3) identifizieren die zurückgegebenen Gegenstände nach dem Gewicht und drucken deren Anzahl und Wert für den Kunden aus. Die Datenverarbeitungsanlage zeigt automatisch an, wenn das Gestell gefüllt ist und ausgetauscht werden sollte.

## Beschreibung

Die Erfindung betrifft ein Verfahren und eine Vorrichtung zur Entgegennahme von Mehrwegflaschen und anderen ähnlichen rückgabepflichtigen Behältnissen und/oder deren Transportkästen in Ladengeschäften und/oder Verkaufsstellen.

Zur Zeit verursacht die Rücknahme von Flaschen und Flaschenkästen beträchtliche Kosten, insbesondere in Lebensmittelgeschäften und in Verkaufsstellen von alkoholischen Getränken. Bis vor kurzem erfolgte die Rücknahme von Flaschen in kleinen Ladengeschäften ohne mechanische Hilfsmittel.

Die norwegische Firma Tßmsa A/S fertigt ein Rücknahmesystem für Flaschen, das die Flaschenform unter Verwendung der Ultraschall-Technologie identifiziert. Solch eine Einrichtung ist jedoch teuer, komplex und hat einen großen Platzbedarf.

Aufgabe der Erfindung ist es, die Nachteile der bekannten Vorrichtung zu überwinden und ein einfaches Verfahren sowie eine einfache Vorrichtung zur Entgegennahme von Mehrwegflaschen und anderen ähnlichen rückgabepflichtigen Behältnissen und/oder deren Transportkästen in Ladengeschäften zu schaffen.

Erfindungsgemäß wird diese Aufgabe dadurch gelöst, daß die Flaschen oder ähnlichen rückgabepflichtigen Behältnisse und/oder deren Transportkästen einzeln auf einem Gestell abgelegt werden, das auf einer Tragplatte ruht, die auf einer Wiegevorrichtung angeordnet ist, wobei diese Wiegevorrichtung oder eine damit verbundene Datenverarbeitungsanlage die Flaschen oder anderen ähnlichen rückgabepflichtigen Behältnisse und/oder Transportkästen nach deren Gewicht registriert und für den Kunden die Menge (Anzahl) und den Wert der zurückgegebenen Artikel ausdruckt.

Das Verfahren und die Vorrichtung nach der Erfindung bieten gegenüber der bekannten Einrichtung durch einen einfachen Aufbau, Platzersparnis und einen geringen Preis mehrere Vorteile. Ein besonderer Vorteil liegt darin, daß die Vorrichtung sowohl Flaschen als auch Flaschenkästen aufnehmen kann. Des weiteren ist das erfindungsgemäße Verfahren arbeitssparend, da die Flaschen von keiner Hilfskraft in die Flaschenkästen getan werden müssen. Es werden auch keine besonderen Installationen benötigt. Ein zusätzlicher Vorteil liegt noch darin, daß die erfindungsgemäße Vorrichtung jede Gewichtsverringerung registriert, wodurch Mißbräuche verhindert werden.

Ein Ausführungsbeispiel des Verfahrens und der Vorrichtung nach der Erfindung werden noch an Hand der Zeichnungen beschrieben. Es stellen dar:
Fig. 1: Eine Frontansicht einer erfindungsgemäßen Vorrichtung.
Fig. 2: Eine Seitenansicht der Vorrichtung nach Fig. 1, die die Lage der Flaschenkästen im Gestell zeigt.

Die Vorrichtung 1 nach der Erfindung umfaßt eine elektronische Wiegevorrichtung 2, die Gegenstände bis zu einem Gewicht von 240 kg mit ausreichender Genauigkeit wiegt. Aufgrund der Genauigkeit der Wiegevorrichtung 2 werden Flaschen ? und Flaschenkästen 6 an Hand ihres Gewichtes identifiiert.

Ein mit Laufrollen versehenes bewegbares Gestell 5 ist auf einer Tragplatte 4 angeordnet, die auf der Wiegevorrichtung 2 ruht. Das Gestell 5 enthält sowohl leere Flaschenkästen 6 als auch zurückgegebene Flaschen 7 und hat Platz für zurückgebbare Flaschenkästen.

Der Kunde stellt die zurückzugebenden Flaschen ? und/oder Flaschenkästen 6 einzeln entweder in die im Gestell 5 hängenden Flaschenkästen 6 oder auf freie Plätze des Gestells 5, worauf die Wiegevorrichtung 2 oder eine damit verbundene Datenverarbeitungsanlage 3 die zurückgegebenen Artikel nach dem Gewicht identifiziert und deren Anzahl sowie Wert für den Kunden ausdruckt.

Die Flaschenkästen 6 im Gestell 5 sind nach einer Seite geneigt, so daß die Flaschen ? leicht in diese Kästen 6 gestellt werden können.

Die Datenverarbeitungsanlage 3 zeigt automatisch an, wenn das Gestell 5 gefüllt ist und ausgetauscht werden sollte.

## Patentansprüche

1. Verfahren zur Entgegennahme von Mehrwegflaschen (7) oder anderen ähnlichen rückgabepflichtigen Behältnissen und/oder deren Transportkästen (6) in Ladengeschäften und/oder Verkaufsstellen, dadurch gekennzeichnet, daß die Flaschen (7) und anderen ähnlichen Behältnisse und/oder Flaschenkästen (6) einzeln in ein Gestell (5) eingesetzt werden, das auf einer Tragplatte (4) angeordnet ist, die auf einer Wiegevorrichtung (2) ruht, wobei die Wiegevorrichtung (2) oder eine damit verbundene Datenverarbeitungsanlage (3) die Flaschen (7) oder Behältnisse und/oder die Flaschenkästen (6) nach deren Gewicht registriert und für den Kunden die Anzahl und den Wert der zurückgegebenen Gegenstände ausdruckt.

2. Verfahren nach Anspruch 1, dadurch gekennzeichnet, daß die Datenverarbeitungsanlage (3) automatisch anzeigt, wenn das Gestell (5) gefüllt ist.

3. Vorrichtung zur Entgegennahme von Mehrwegflaschen (7) und anderen ähnlichen rückgabepflichtigen Behältnissen und/oder deren Transportkästen (6) in Ladengeschäften und/oder Verkaufsstellen, dadurch gekennzeichnet, daß ein Gestell (5) zur Aufnahme der zurückgegebenen Flaschen (7) oder anderen ähnlichen Behältnisse und/oder der Flaschenkästen (6) auf einer Tragplatte (4) angeordnet ist, die auf einer Wiegevorrichtung (2) ruht, die mit einer Datenverarbeitungsanlage (3) verbunden ist.

4. Vorrichtung nach Anspruch 3, dadurch gekennzeichnet, daß die Flaschenkästen (6) im Gestell (5) zur Vertikalen geneigt angeordnet sind.
